# EUROPÄISCHE PATENTSCHRIFT

(11) **EP 0 907 868 B1**
(45) Veröffentlichungstag und Bekanntmachung des Hinweises auf die Patenterteilung: **28.02.2001**
(21) Anmeldenummer: 97932774.9
(22) Anmeldetag: 04.07.1997
(51) Int. Cl.: F23D 14/22

(54) **BRENNER**
BURNER
BRULEUR

(30) Priorität: 05.07.1996 DE 19627203
(43) Veröffentlichungstag der Anmeldung: 14.04.1999
(73) Patentinhaber: LOESCHE GMBH, D-40549 Düsseldorf (DE); Walter Brinkmann GmbH, 58791 Werdohl (DE)
(72) Erfinder: WULFERT, Holger, D-40217 Düsseldorf (DE); SCHMAUS, Friedrich, D-58802 Balve (DE)
(74) Vertreter: Heim, Hans-Karl, Dipl.-Ing.
(86) Internationale Anmeldenummer: EP9703545
(87) Internationale Veröffentlichungsnummer: WO9801707

(56) Entgegenhaltungen:
- EP-A- 0 486 285
- DE-A- 4 208 951
- US-A- 4 169 700
- US-A- 5 267 850

## Beschreibung

Die Erfindung betrifft einen Brenner zur Vermischung und Verbrennung von zumindest zwei Verbrennungsmedien, gemäß dem Oberbegriff des Anspruchs 1.

Bei derartigen Brennern kann insbesondere Verbrennungsluft und ein Schwachgas als Brenngas verwendet werden. Die Brenner umfassen mehrere Brennerdüsen, jeweils ein Rohr, welches sich zur Zuführung eines Verbrennungsmediums zu einem Verbrennungsraum erstreckt, und eine Einströmeinrichtung für das andere Verbrennungsmedium am verbrennungsraumseitigen Ende des Rohres können vorgesehen sein.

Ein gattungsgemäßer Brenner ist aus US 5,267,850 bekannt, in der ein Brennersystem und ein Verbrennungsverfahren für Hochtemperaturanwendungen beschrieben werden. Bei einer Brennerdüse dieses Brenners wird ein zentraler Hochgeschwindigkeits-Brennstoffstrom erzeugt, der kreisringförmig von einem Niedriggeschwindigkeitsstrom umgeben ist.

Ein anderer Brenner wird bei dem Heißgaserzeuger eingesetzt, welcher aus der DE 42 08 951 C2 hervorgeht. Dieser bekannte Brenner weist zur Zuführung eines Verbrennungsmediums Rohre auf, deren freie Enden von Austrittsdüsen zum Einströmen eines zweiten Verbrennungsmediums umgeben sind. Mit dieser bekannten Anordnung wird bereits ein sehr gutes Ausbrandergebnis bei einer kurzen Brennerflamme erreicht. Dennoch ist es wünschenswert, den bekannten Brenner in Bezug auf Ausbrandgrad und Flammenlänge noch weiter zu verbessern.

Der Erfindung liegt die **Aufgabe** zugrunde, einen Brenner zu schaffen, der bei einer kurzen Flamme eine möglichst vollständige Verbrennung von Verbrennungsmedien auch mit sehr niedrigen Heizwerten gewährleistet.

Die Aufgabe wird erfindungsgemäß durch einen Brenner mit den kennzeichnenden Merkmalen des Anspruchs 1 gelöst. Es ist eine Brennerdüse mit mindestens drei zueinander koaxial angeordneten Rohren vorgesehen, nämlich einem innenliegenden Kernrohr, einem außenliegenden Außenrohr und mindestens einem dazwischen angeordneten Zwischenrohr. Die Rohre sind zueinander in radialer Richtung zur Bildung von Ringspaltkanälen beabstandet, durch welche Verbrennungsmedien in den Verbrennungsraum leitbar sind.

Mit dieser Brennerdüsenausbildung, welche neben der zentralen Kernrohröffnung mindestens zwei Ringspaltöffnungen aufweist, kann die Flamme an der Brennerdüse in nahezu jeder gewünschten Weise eingestellt werden. So können entsprechend der Anzahl der Öffnungen mehr als zwei Verbrennungsmedien mit jeweils unterschiedlichen Drücken eingesetzt werden. Durch die mindestens drei konzentrisch zueinander angeordneten Brennerdüsenöffnungen wird auch eine intensive Vermischung der Verbrennungsmedien und somit eine besonders große Verbrennungsoberfläche gewährleistet. Dies hat eine kurze Flamme und einen sehr guten Ausbrandgrad zur Folge. Die gestufte Anordnung der Rohre in axialer Richtung zueinander gestattet daher eine optimale zeitlich und örtlich versetzte Vermischung der Gase.

Ein Vorteil des erfindungsgemäßen Brenners liegt in der Möglichkeit, diesen mit sogenanntem Schwachgas, dies ist ein Brenngas mit relativ geringem Heizwert, betreiben zu können. Mit bisher bekannten Brennern war es möglich, eine selbständige Verbrennung mit Schwachgasen mit einem Heizwert von wenigstens ca. 2500 kJ/m³ (Normzustand) zu erreichen. Versuche haben ergeben, daß sich bei dem erfindungsgemäßen Brenner selbst bei Verwendung von Schwachgasen mit einem Heizwert von ca. 1900 kJ/m³ (Normzustand) ein selbständiger Verbrennungsvorgang einstellt. Zusatzbrenner mit einem hochwertigen Brenngas sind also nicht notwendig.

Ein besonders gutes Verbrennungsergebnis wird dadurch erreicht, daß sich die Rohre unterschiedlich weit in den Verbrennungsraum erstrecken. Die Rohre der Brennerdüse weisen also eine gestufte Anordnung auf. Hierbei sind die Brennerdüsenöffnungen in axialer Richtung der Rohre zueinander versetzt. Hierdurch erfolgt eine Vermischung der verschiedenen gasförmigen Verbrennungsmedien orts- und zeitversetzt, was zu einer besonders guten Vermischung der Medien führt.

Es ist vorteilhaft, daß sich das Außenrohr weiter in den Verbrennungsraum erstreckt als das Zwischenrohr. Das Außenrohr bildet somit eine seitliche Begrenzung der Brennerdüse, wodurch der Einfluß von benachbarten Brennerdüsen auf den Vermischungsvorgang weitestgehend vermieden wird.

Eine vorteilhafte Ausführungsform liegt darin, daß sich das Kernrohr weiter in den Verbrennungsraum er streckt als das Zwischenrohr. Auf diese Weise findet zunächst eine Vermischung der Verbrennungsmedien statt, welche aus den Ringspaltkanälen strömen. Nach der Vermischung in den Seitenbereichen der Brennerdüse wird eine zusätzliche Verwirbelung und damit eine besonders große Kontaktfläche zwischen den Verbrennungsmedien durch die Strömung aus dem Kernrohr erreicht.

Um bei dieser Anordnung weiter eine gute Bündelung der Flamme der einzelnen Brennerdüsen zu gewährleisten, ist vorgesehen, daß sich das Außenrohr weiter in den Verbrennungsraum erstreckt als das Kernrohr.

Eine Weiterbildung des erfindungsgemäßen Brenners besteht darin, daß für jedes Verbrennungsmedium eine Kammer vorgesehen ist, welche mit jeder Brennerdüse leitungsverbunden ist. Die einzelnen voneinander getrennten Kammern weisen wiederum Einlässe auf, durch die das jeweilige Verbrennungsmedium in die zugehörige Kammer strömt, wobei sich in den Kammern in einfacher Weise der jeweilige Druck des Verbrennungsmediums einstellen läßt.

Diese Ausführungsform ist dadurch weitergebildet, daß drei Kammern vorgesehen sind, von denen eine erste Kammer mit dem Kernrohr, eine zweite Kammer mit dem durch Kernrohr und Zwischenrohr gebildeten Ringspaltkanal und eine dritte Kammer mit dem durch Zwischenrohr und Außenrohr gebildeten Ringspaltkanal verbunden sind. Bei dieser Weiterbildung strömt also ein erstes Verbrennungsmedium über die erste Kammer und das Kernrohr in den Verbrennungsraum. Das zweite Verbrennungsmedium strömt über die zweite Kammer und den zugehörigen Ringspaltkanal in den Verbrennungsraum, während das dritte Verbrennungsmedium durch die dritte Kammer und den anderen Ringspaltkanal geleitet wird. Durch diese getrennte Zuführung kann eine gute Vermischung bei drei verschiedenen Verbrennungsmedien erreicht werden.

Eine alternative Ausführungsform besteht darin, daß zwei Kammern vorgesehen sind, von denen eine mit dem Kernrohr und einem Ringspaltkanal verbunden ist. Die andere Kammer ist dann entsprechend mit dem einen oder den mehreren verbliebenen Ringspaltkanälen verbunden. So können beispielsweise zwei Verbrennungsmedien durch mehrere voneinander getrennte Brennerdüsenöffnungen in den Verbrennungsraum strömen, was zu einem hohen gewünschten Verwirbelungsgrad führt.

Für bestimmte Anwendungsfälle ist zudem vorteilhaft, daß die Brennerdüse vier Rohre aufweist. Es bestehen also neben der Kernrohröffnung insgesamt drei Ringspaltöffnungen. Folglich können bei dieser Ausführungsform vier Verbrennungsmedien getrennt voneinander zugeführt werden. Bei Verwendung von weniger Verbrennungsmedien können einzelne Verbrennungsmedien über mehrere Brennerdüsenöffnungen zur Erreichung einer guten Vermischung zugeführt werden. Soweit spezielle Anwendungsfälle den konstruktiven Aufwand rechtfertigen, können selbstverständlich Brennerdüsen mit fünf oder mehr Rohren vorgesehen werden.

Zur besseren Verwirbelung der Verbrennungsmedien ist es von Vorteil, daß am verbrennungsraumseitigen Ende der Brennedüse Dralleinrichtungen vorgesehen sind. Die Dralleinrichtungen können im wesentlichen radial gerichtete Düsen sein. Eine besonders einfache und effektive Dralleinrichtung beispielsweise für das Kernrohr liegt in der Ausbildung von radial gerichteten Bohrungen in der Kernrohrwandung, wobei das freie Ende des Kernrohres mit einer Platte verschlossen ist.

Zur Gewährleistung einer möglichst unproblematischen Zündung ist der erfindungsgemäße Brenner dahingehend weitergebildet, daß ein Startbrenner vorgesehen ist, um den die Brennerdüsen herum angeordnet sind. Der Startbrenner wird dabei mit separaten Verbrennungsmedien, insbesondere einem hochwertigen Brenngas, versorgt. Nach einer gewissen Anfahrzeit kann dann der Startbrenner wieder ausgeschalten werden.

Ein besonderer Vorteil der Erfindung liegt darin, daß eines der Verbrennungsmedien ein schwefelhaltiges Gas, insbesondere auch Schwefelwasserstoff, sein kann. Derartige Gase, welche bisher zumeist aufwendig entsorgt werden mußten, können mit dem erfindungsgemäßen Brenner nunmehr nutzbringend thermisch verbrannt bzw. verwertet werden.

Die Erfindung wird anhand eines Ausführungsbeispieles weiter erläutert, welches in der Zeichnung dargestellt ist. In der Zeichnung ist
- Fig. 1: eine schematische Teilquerschnittsansicht eines erfindungsgemäßen Brenners und
- Fig. 2: eine schematische Vorderansicht des erfindungsgemäßen Brenners, wobei der Abbildungsmaßstab kleiner als der in Fig. 1 ist.

Die Teilquerschnittsansicht gemäß Fig. 1 zeigt einen erfindungsgemäßen Brenner 10 mit einer Brennerdüse 11, welche aus drei zueinander koaxial angeordneten Rohren aufgebaut ist. Das innenliegende Rohr wird als Kernrohr 20 bezeichnet, welches von einem Zwischenrohr 30 und einem außenliegenden Außenrohr 40 umgeben ist.

Das Kernrohr 20 ist über einen Flansch 24 mit der Wandung einer ersten Kammer 21 verbunden, so daß ein erstes Verbrennungsmedium 28 über einen Einlaß 23 durch die erste Kammer 21 in das Kernrohr 20 einströmen kann. Der Flansch 24 ist durch eine geeignete Verbindung, beispielsweise eine Schweißnaht oder eine gasdichte Schraubverbindung, an der Wandung der ersten Kammer 21 um eine Durchgangsöffnung 22 befestigt.

Ausgehend von der ersten Kammer 21 erstreckt sich das Kernrohr 20 durch eine zweite Kammer 31 und eine dritte Kammer 41 in Richtung auf einen Verbrennungsraum 12, in welchem der Verbrennungsvorgang stattfindet.

An der zweiten Kammer 31 um eine Durchgangsöffnung 32 ist ein zweites oder sogenanntes Zwischenrohr 30 über einen Flansch 34 befestigt. Der Innendurchmesser des Zwischenrohres 30, welches sich koaxial in Richtung auf den Verbrennungsraum 12 erstreckt, ist größer als der Außendurchmesser des Kernrohres 20, so daß ein erster Ringspaltkanal 39 zwischen dem Kernrohr 20 und dem Zwischenrohr 30 gebildet ist. Durch diesen ersten Ringspaltkanal 39 kann ein zweites Verbrennungmedium 38 über einen Einlaß 33 und die zweite Kammer 31 zum freien Ende der Brennerdüse 11 strömen.

Das Kernrohr 20 und das Zwischenrohr 30 werden ab der dritten Kammer 41 von einem Außenrohr 40 umgeben, welches sich koaxial zu den beiden anderen Rohren in Richtung auf den Verbrennungsraum 12 erstreckt. In gleicher Weise wie bei den anderen beiden Rohren ist das Außenrohr 40 um eine Durchgangsöffnung 42 an einer verbrennungraumseitigen Wandung der dritten Kammer an dieser mittels eines Flansches 44 befestigt. Der Innendurchmesser des Außenrohrs 40 ist wiederum größer als der Außendurchmesser des Zwischenrohres 30, so daß ein zweiter Ringspaltkanal 49 gebildet wird. Durch diesen Ringspaltkanal 49 kann ein drittes Verbrennungsmedium 48 über einen Einlaß 43 und die dritte Kammer 41 in den Verbrennungsraum 12 strömen.

Bei der dargestellten Ausführungsform des erfindungsgemäßen Brenners mit einer Dreikammeranordnung wird üblicherweise durch das Kernrohr 20 und den ersten Ringspaltkanal ein oder zwei Brenngase geleitet, während der zweite Ringspaltkanal 49 zur Zuführung von Verbrennungsluft dient. Insbesondere können durch das Kernrohr 20 und den ersten Ringspaltkanal 39 säurehaltige Gase geleitet werden, beispielsweise schwefelwasserstoffhaltige Gase gleicher oder unterschiedlicher Konzentration.

Zur Erzeugung einer möglichst guten Vermischung der unterschiedlichen Verbrennungsmedien 28, 38, 48 in einer Vermischungszone 13 am verbrennungsraumseitigen Ende der Brennerdüse 11 sind mehrere Maßnahmen vorgesehen. Zunächst reicht das Außenrohr 40 weiter in den Verbrennungsraum 12 hinein als das Kernrohr 20, welches wiederum sich weiter in den Verbrennungsraum 12 erstreckt als das Zwischenrohr 30. Bei dieser gestuften Anordnung wird zuerst das zweite Verbrennungsmedium 38, welches aus der Öffnung des ersten Ringspaltkanals 39 austritt, mit dem dritten Verbrennungsmedium 48 vermischt, welches aus der Austrittsöffnung des zweiten Ringspaltkanals 49 strömt. Erst nach der Mischung des zweiten und dritten Verbrennungsmediums 38, 48 strömt das erste Verbrennungsmedium 28 aus dem Kernrohr 20 in die Vermischungszone 13, so daß hierdurch eine weitere zu dem ersten Mischvorgang örtlich und zeitlich versetzte Verwirbelung stattfindet. Dies hat eine besonders starke Vermischung der Verbrennungsmedien 28, 38, 48 zur Folge, was zu einem guten Ausbrandgrad bei einer kurzen Flamme führt. Das am weitesten in den Verbrennungsraum 12 geführte Außenrohr 40 dient zur seitlichen Abgrenzung der Vermischungszone 13, so daß eine lokal begrenzte Zone mit starker Verwirbelung sichergestellt ist.

Als weitere Maßnahme zur Erhöhung der Verwirbelung zwischen den einzelnen Verbrennungsmedien 28, 38, 48 sind Dralleinrichtungen 25, 35 an dem Kernrohr 20 und dem Zwischenrohr 30 vorgesehen. Die Dralleinrichtungen 25, 35 bestehen jeweils aus einer Abschlußplatte 26, 36, welche auf das verbrennungsraumseitige Ende des Kernrohres 20 bzw. des Zwischenrohres 30 aufgesetzt ist. Über radial gerichtete Bohrungen oder Nuten 27, 37 strömt das jeweilige Verbrennungsmedium 28, 38 in radialer Richtung in die Vermischungszone 13.

Durch Überlagerung mit der axial gerichteten Strömung aus dem zweiten Ringspaltkanal 49 entsteht eine besonders starke Verwirbelung.

In Fig. 2 ist eine verkleinerte Vorderansicht des erfindungsgemäßen Brenners 10 dargestellt. Hieraus ist zu erkennen, daß ein zentral angeordneter Startbrenner 14 vorgesehen ist, um den eine Vielzahl von Brennerdüsen 11 angeordnet sind, wobei aus Gründen der Übersichtlichkeit teilweise nur deren Mittelpunkte dargestellt sind. Im Beispiel ist auch nur ein Stutzen des Einlasses 23 dargestellt, durch welchen das erste Verbrennungsmedium 28 in die erste Kammer 21 einströmt. Zweite und dritte Einlaßstutzen sind selbstverständlich verhanden.

Der erfindungsgemäße Brenner, der eine Vielzahl von einzelnen Brennerdüsen 11 aufweist, schafft daher eine große Oberfläche für die Verbrennung. Es ist daher möglich, schwefelwasserstoffhaltige oder säurehaltige Gase mit diesem Brenner zu verbrennen, wobei diese säurehaltigen Gase vorzugsweise mit der dazu senkrecht strömenden Verbrennungsluft sehr intensiv vermischt werden.
Im Hinblick auf eine geforderte Austrittstemperatur am Austritt des Brenners und einem zu niedrigen Gehalt an säurehaltigen Gasen kann der Brenner so geregelt werden, daß in einem derartigen Fall der Startbrenner wieder unverzüglich in Betrieb gesetzt wird, um die geforderte Austrittstemperatur des Brenners zu halten.

## Patentansprüche

1. Brenner zur Vermischung und Verbrennung von zumindest zwei Verbrennungsmedien, insbesondere von Verbrennungsluft und einem Schwachgas als Brenngas, mit mehreren Brennerdüsen (11), die Rohre zur Zuführung der Verbrennungsmedien zu einem Verbrennungsraum (12) aufweisen, wobei eine Brennerdüse (11) mindestens drei zueinander koaxial angeordnete Rohre mit einem Kernrohr (20), einem Außenrohr (40) und mindestens einem Zwischenrohr (30) aufweist und die Rohre zueinander in radialer Richtung zur Bildung von Ringspaltkanälen (39, 49) beabstandet sind, durch welche die Verbrennungsmedien (28, 38, 48) in den Verbrennungsraum (12) leitbar sind,
dadurch **gekennzeichnet ,**
- daß das Außenrohr (40) weiter als die anderen Rohre in den Verbrennungsraum (12) ragt und eine Vermischungszone (13) bildet,
- daß das Kernrohr (20) und das Zwischenrohr (30) sich unterschiedlich weit in die Vermischungszone (13) erstrecken,
- daß das Kernrohr (20) und das Zwischenrohr (30) an ihrem verbrennungsraumseitigen Ende mit jeweils einer Abschlußplatte (26, 36) verschlossen sind und
- daß in dem Kernrohr (20) und in dem Zwischenrohr (30) Öffnungen ausgebildet sind, durch welche die Verbrennungsmedien (28, 38) in einer im wesentlichen radialen Richtung in die Vermischungszone (13) strömen.

2. Brenner nach Anspruch 1,
dadurch **gekennzeichnet,**
daß sich das Kernrohr (20) weiter in den Verbrennungsraum (12) erstreckt als das Zwischenrohr (30).

3. Brenner Anspruch 1 oder 2,
dadurch **gekennzeichnet,**
daß für jedes Verbrennungsmedium (28, 38, 48) eine Kammer (21, 31, 41) vorgesehen ist, welche mit jeder Brennerdüse (11) leitungsverbunden ist.

4. Brenner nach einem der Ansprüche 1 bis 3,
dadurch **gekennzeichnet,**
daß drei Kammern (21, 31, 41) vorgesehen sind, von denen eine erste Kammer (21) mit dem Kernrohr (20), eine zweite Kammer (31) mit dem durch Kernrohr (20) und Zwischenrohr (30) gebildeten Ringspaltkanal (39) und eine dritte Kammer (41) mit dem durch Zwischenrohr (30) und Außenrohr (40) gebildeten Ringspaltkanal (49) verbunden sind.

5. Brenner nach Anspruch 1 oder 2,
dadurch **gekennzeichnet,**
daß zwei Kammern vorgesehen sind, von denen eine mit dem Kernrohr (20) und einem der Ringspaltkanäle (39, 49) verbunden ist.

6. Brenner nach einem der Ansprüche 1 bis 3,
dadurch **gekennzeichnet,**
daß die Brennerdüse (11) vier Rohre aufweist.

7. Brenner nach einem der Ansprüche 1 bis 6,
dadurch **gekennzeichnet,**
daß ein Startbrenner (14) vorgesehen ist, um den die Brennerdüsen (11) herum angeordnet sind.

8. Brenner nach einem der Ansprüche 1 bis 7,
dadurch **gekennzeichnet,**
daß eines der Verbrennungsmedien (28, 38, 48) ein schwefelwasserstoffhaltiges Gas ist.

9. Brenner nach einem der Ansprüche 1 bis 8,
dadurch **gekennzeichnet,**
daß die Öffnungen in dem Kernrohr (20) und in dem/den Zwischenrohr(en) (30) als Nuten (27, 37) ausgebildet sind.

10. Brenner nach einem der Ansprüche 1 bis 9,
dadurch **gekennzeichnet,**
daß die Öffnungen am verbrennungsraumseitigen Ende des Kernrohres (20) und der/des Zwischenrohre(s) (30) eingebracht sind.

## Claims

1. Burner for mixing and burning at least two combustion media, particularly combustion air and a poor gas as a combustible gas, with several burner nozzles (11), which have tubes for the supply of the combustion media to a combustion chamber (12), a burner nozzle (11) having at least three mutually coaxial tubes with an inner core tube (20), an external outer tube (40) and at least one intermediate tube (30) and the tubes are radially spaced for the formation of annular clearance ducts (39, 49), through which the combustion media (28, 38, 48) can be passed into the combustion chamber (12),
characterized in that
- the outer tube (40) projects further into the combustion chamber (12) than the other tubes and forms a mixing zone (13),
- the core tube (20) and intermediate tube (30) extend to a differing extent into the mixing zone (13),
- the core tube (20) and intermediate tube (30) are sealed at their combustion chamber-side end by in each case one sealing plate (26, 36) and
- in the core tube (20) and intermediate tube (30) are formed openings, through which flow the combustion media (28, 38) in a substantially radial direction into the mixing zone (13).

2. Burner according to claim 1, characterized in that the core tube (20) extends further into the combustion chamber (12) than the intermediate tube (30).

3. Burner according to claim 1 or 2, characterized in that for each combustion medium (28, 38, 48) is provided a compartment (21, 31, 41), which is line-connected to each burner nozzle (11).

4. Burner according to one of the claims 1 to 3,
characterized in that three compartments (21, 31, 41) are provided, whereof a first compartment (21) is connected to the core tube (20), a second compartment (31) to the annular clearance duct (39) formed by the core tube (20) and intermediate tube (30) and a third compartment (41) to the annular clearance duct (49) formed by the intermediate tube (30) and outer tube (40).

5. Burner according to claim 1 or 2, characterized in that two compartments are provided, whereof one is connected to the core tube (20) and an annular clearance duct (39, 49).

6. Burner according to one of the claims 1 to 3,
characterized in that the burner nozzle (11) has four tubes.

7. Burner according to one of the claims 1 to 6,
characterized in that a starting burner (14) is provided and the burner nozzles (11) are arranged around it.

8. Burner according to one of the claims 1 to 7,
characterized in that one of the combustion media (28, 38, 48) is a hydrogen sulphide-containing gas.

9. Burner according to one of the claims 1 to 8,
characterized in that the openings in the core tube (20) and in the intermediate tube(s) (30) are constructed as slots (27, 37).

10. Burner according to one of the claims 1 to 9,
characterized in that the openings are made at the combustion chamber-side end of the core tube (20) and at the combustion chamber-side end of the intermediate tube(s) (30).

## Revendications

1. Brûleur pour le mélange et la combustion d'au moins deux agents de combustion, en particulier de l'air de combustion et un gaz pauvre servant de gaz combustible, avec plusieurs buses (11) de brûleur, qui présentent des tubes pour envoyer les agents de combustion à une chambre de combustion (12), une buse (11) de brûleur présentant au moins trois tubes coaxiaux avec un tube central (20), un tube extérieur (40) et au moins un tube intermédiaire (30) et les tubes étant espacés les uns des autres dans la direction radiale afin de former des canaux annulaires (39, 49), à travers lesquels les agents de combustion (28, 38, 48) peuvent être envoyés dans la chambre de combustion (12),
***caractérisé***
***en ce que*** le tube extérieur (40) s'étend plus loin que les autres tubes dans la chambre de combustion (12) et forme une zone de mélange (13),
***en ce que*** le tube central (20) et le tube intermédiaire (30) s'étendent sur des distances différentes dans la zone de mélange (13),
***en ce que*** le tube central (20) et le tube intermédiaire (30) sont fermés chacun par une plaque de fermeture (26, 36) à leur extrémité côté chambre de combustion, et
***en ce qu'*** il est formé dans le tube central (20) et dans le tube intermédiaire (30) des ouvertures à travers lesquelles les agents de combustion (28, 38) s'écoulent dans une direction sensiblement radiale dans la zone de mélange (13).

2. Brûleur selon la Revendication 1, ***caractérisé en ce que*** le tube central (20) s'étend plus loin que le tube intermédiaire (30) dans la chambre de combustion (12).

3. Brûleur selon la Revendication 1 ou 2, ***caractérisé en ce que****,* pour chaque agent de combustion (28, 38, 48), il est prévu une chambre (21, 31, 41) qui est reliée par des conduites à chaque buse (11) de brûleur.

4. Brûleur selon l'une quelconque des Revendications 1 à 3, ***caractérisé en ce que*** trois chambres (21, 31, 41) sont prévues, dont une première chambre (21) est reliée au tube central (20), une deuxième chambre (31) est reliée au canal annulaire (39) formé par le tube central (20) et le tube intermédiaire (30), et une troisième chambre (41) est reliée au canal annulaire (49) formé par le tube intermédiaire (30) et le tube extérieur (40).

5. Brûleur selon la Revendication 1 ou 2, ***caractérisé en ce que*** deux chambres sont prévues, dont une est reliée au tube central (20) et à l'un des canaux annulaires (39, 49).

6. Brûleur selon l'une quelconque des Revendications 1 à 3, ***caractérisé en ce que*** la buse (11) de brûleur présente quatre tubes.

7. Brûleur selon l'une quelconque des Revendications 1 à 6, ***caractérisé en ce qu***'un brûleur de démarrage (14) est prévu, autour duquel sont disposées les buses (11) de brûleur.

8. Brûleur selon l'une quelconque des Revendications 1 à 7, ***caractérisé en ce que*** l'un des agents de combustion (28, 38, 48) est un gaz contenant de l'hydrogène sulfuré.

9. Brûleur selon l'une quelconque des Revendications 1 à 8, ***caractérisé en ce que*** les ouvertures dans le tube central (20) et dans le/les tube(s) intermédiaire(s) (30) sont conformées en rainures (27, 37).

10. Brûleur selon l'une quelconque des Revendications 1 à 9, ***caractérisé en ce que*** les ouvertures sont ménagées à l'extrémité côté chambre de combustion du tube central (20) et du/des tube(s) intermédiaire(s) (30).
